# EUROPÄISCHE PATENTANMELDUNG

(11) **EP 0 990 600 A1**
(43) Veröffentlichungstag der Anmeldung: **05.04.2000**
(21) Anmeldenummer: 98120890.3
(22) Anmeldetag: 27.10.1998
(51) Int. Cl.: B65F 1/14, B65F 1/12, G09F 15/00

(54) **Mülleimer mit Werbeflächen**

(30) Priorität: 16.09.1998 DE 29816921 U
(71) Anmelder: Stegemann, Christopher, 23570 Lübeck - Travemünde (DE); Boye, Dirk, 23570 Travemünde (DE)
(72) Erfinder: Stegemann, Christopher, 23570 Lübeck - Travemünde (DE); Boye, Dirk, 23570 Travemünde (DE)

(57) **Zusammenfassung**

Abfallbehälter mit Werbeflächen bei dem die Werbeflächen über und unter dem Abfallbehälter angeordnet sind und jeweils um min. 5° zum Betrachter geneigt sind.

## Beschreibung

Abfallbehälter üblicher Bauart weisen in nahezu allen Fällen eine Funktionsbeschränkung auf. Sie dienen allein der Abfallaufnahme. Da insbesondere in Innenstädten eine hohe Flächendeckung existiert, eignen sich die Abfallbehälter besonders gut als Werbefläche.

Der im Schutzanspruch 1 angegebenen Erfindung liegt das Problem zu Grunde, einen Werbeträger auf einen Abfallbehälter aufzubringen der sowohl Fernwirkung, als auch eine Detailinformation im Nahbereich beinhaltet. Dabei soll die Nutzung des Abfallbehälters ebenso wie die Entleerung in keinem Fall beeinträchtigt werden. Weiterhin sollen die Werbeflächen gut ablesbar sein und nicht durch Abfall verschmutzt werden.

Das Problem wird mit den in den Schutzansprüchen 1 - 6 aufgeführten Merkmalen gelöst.

Mit der Erfindung wird erreicht, daß der Abfallbehälter als Werbeträger eingesetzt werden kann. Durch die Anordnung der Werbeflächen wird die Fernwirkung der unteren Werbefläche mit einer Detailinformation der oberen Werbefläche im Nahbereich ergänzt, die durch ihre Position besonders gut und einfach ablesbar ist.

Die Figur 1 zeigt eine Darstellung des Abfallsystems mit der oberen und der unteren Werbtfläche (1 - 2), sowie dem Abfallbehälter (3) . Der Rohrrahmen (4) bildet das statische Grundgerüst an den das Befestigungselement (5) angebracht ist, mit dem das Abfallsystem an Wänden oder Pfählen befestigt werden kann.
Der Einwurf von Abfällen erfolgt zwischen der oberen Werbefläche und dem Abfallbehälter.
Die Entleerung erfolgt durch kippen und herausnehmen des Abfallbehälters. (Figur2)

## Patentansprüche

1. Abfallsystem mit integrierten Werbeflächen der eine Befestigung für Wände und Rohre besitzt
Dadurch gekennzeichnet,
daß der Behälter eine Werbefläche über und unter dem Abfallbehälter (3) besitzt

2. Abfallsystem wie Schutzanspruch 1.
Dadurch gekennzeichnet
daß die obere Werbefläche (1) wenigstens um 5" zur Vorderseite gegenüber der Horizontalen geneigt ist, im Abstand von mindestens 8 cm zum Abfallbehälter (3) steht und eine Aufnahme für ein transparentes Material besitzt, das den Werbeträger vor Witterungseinflüssen schützt.

3. Abfallsystem wie Schutzanspruch 1.
Dadurch gekennzeichnet
daß die untere Werbefläche (2) um wenigstens 5" in vorderer Richtung (gegenüber der Senkrechte) geneigt ist und eine Aufnahme für ein transparentes Material besitzt, das den Werbeträger vor Witterungseinflüssen schützt.

4. Abfallsystem wie Schutzanspruch 1.
Dadurch gekennzeichnet
daß die obere Werbefläche (1) sowohl die untere Werbefläche (2) als auch den Abfallbehälter (3) gegen Niederschlag abdeckt

5. Abfallsystem wie Schutzanspruch 1.
Dadurch gekennzeichnet
daß der Abfallbehälter (3) an der Unterseite eine Einhängung in ein Lager besitzt, die es ermöglicht, den Abfallbehälter (3) nach vorne zu kippen, um die Leerung zu vereinfachen

6. Abfallsystem wie Schutzanspruch 1.
Dadurch gekennzeichnet
daß der Abfallbehälter (3) einen Ablauf besitzt, der Feuchtigkeit und sonstige Flüssigkeiten, die sich im Abfallbehälter sammeln, hinter der unteren Werbefläche ableitet
